# FASCICULE DE BREVET EUROPEEN

(11) **EP 0 814 540 B1**
(45) Date de publication et mention de la délivrance du brevet: **11.09.2002**
(21) Numéro de dépôt: 97401227.0
(22) Date de dépôt: 03.06.1997
(51) Int. Cl.: H01R 9/24

(54) **Bornier**
Anschlussleiste
Terminal block

(30) Priorité: 21.06.1996 FR 9607736
(43) Date de publication de la demande: 29.12.1997
(73) Titulaire: LEGRAND, F-87000 Limoges (FR); LEGRAND SNC, F-87000 Limoges (FR)
(72) Inventeur: Coutarel, Fabrice, 87570 Rilhac Rancon (FR); Nicolas, Yves, 87480 St Priest Taurion (FR)
(74) Mandataire: CABINET BONNET-THIRION

(56) Documents cités:
- DE-A- 3 515 564
- DE-U- 7 401 501
- DE-U- 9 213 723
- FR-A- 2 622 742
- FR-A- 2 665 044
- US-A- 2 671 888

## Description

La présente invention concerne d'une manière générale les borniers du type de ceux mis en oeuvre, par exemple, dans un coffret, pour relier à une même polarité différents appareils électriques.

La pièce maîtresse de ces borniers se présente sous la forme générale d'une réglette, qui, réalisée en matière conductrice, forme, de place en place, des bornes de connexion, ces bornes de connexion comportant chacune, d'une part, un trou, qui forme une entrée de câble, et, d'autre part, un perçage taraudé, qui recoupe transversalement ce trou, en débouchant sur une même face de la réglette pour l'ensemble des bornes de connexion, et avec lequel est en prise une vis de serrage.

La présente invention vise plus particulièrement le cas où, pour des raisons d'isolation, et, donc, de sécurité, il est associé, à une telle réglette, dite ci-après par simple commodité réglette de connexion, un support et un capot réalisés l'un et l'autre en matière isolante.

Le support, qui peut en pratique recevoir une réglette de connexion unique ou plusieurs réglettes de connexion alignées les unes avec les autres mais dûment séparées les unes des autres, comporte, globalement, sous la forme générale d'une goulotte allongée à section transversale en U, deux parois latérales et une paroi de fond, et, la ou les réglettes de connexion courant longitudinalement au-dessus de cette dernière, l'une au moins des parois latérales présente, de place en place, en correspondance avec les trous de cette ou de ces réglettes de connexion, des ouvertures donnant accès à ces trous.

Le capot, quant à lui, surplombe la ou les réglettes de connexion, et il présente, lui-même, de place en place, en correspondance avec les perçages taraudés de cette ou de ces réglettes de connexion, des ouvertures donnant accès aux vis correspondantes.

Ce capot peut par exemple être rapporté sur une ou plusieurs réglettes de connexion, par exemple par encliquetage.

Mais, la fixation correspondante se faisant inévitablement au détriment de la longueur utile de la ou des réglettes de connexion, il est le plus souvent rapporté sur le support.

Dans tous les cas, le capot ainsi mis en oeuvre court à ce jour uniformément sur toute la longueur du support.

Autrement dit, il n'y a à ce jour qu'un seul capot par support, et celui-ci recouvre uniformément l'ensemble des réglettes de connexion éventuellement présentes dans ce support.

Il en résulte des difficultés pour repérer et identifier les polarités auxquelles correspondent ces réglettes de connexion.

En pratique, à ce jour, le repérage de ces polarités se fait usuellement en dotant le capot de repères aux endroits voulus, et ces repères sont usuellement constitués de numéros ou de symboles.

Cette disposition a pour inconvénient de rendre impossible à un installateur une modification de la composition d'un bornier sans en changer le capot.

Le capot ayant par ailleurs en pratique une couleur uniforme, elle a également pour inconvénient de rendre de toute façon malaisé le repérage des polarités, tant lors du câblage initial que lors d'une intervention ultérieure sur ce câblage.

La présente invention a d'une manière générale pour objet une disposition permettant d'éviter de manière très simple ces inconvénients et conduisant en outre à d'autres avantages.

De manière plus précise, elle a pour objet un bornier du genre comportant un support, qui, réalisé en matière isolante, comporte, sous la forme générale d'une goulotte allongée à section transversale en U, deux parois latérales et une paroi de fond, et dont une au moins des parois latérales présente, de place en place, des ouvertures, au moins une réglette de connexion, qui, réalisée en matière conductrice, court longitudinalement dans le support, au-dessus de sa paroi de fond, et qui, en correspondance avec les ouvertures de celui-ci, présente, de place en place, des trous dont chacun est recoupé transversalement, du côté opposé à la paroi de fond du support, par un perçage taraudé avec lequel est en prise une vis de serrage, et un capot, qui, réalisé en matière isolante et rapporté sur le support, surplombe la réglette de connexion, et qui, en correspondance avec les perçages taraudés de celle-ci, présente, de place en place, des ouvertures, ce bornier étant d'une manière générale caractérisé en ce que le capot a une longueur inférieure à celle du support et en ce que, la réglette de connexion présentant un nombre de trous inférieur au nombre d'ouvertures que présente le support, il est associé, individuellement, à cette réglette de connexion, un capot qui présente un nombre d'ouvertures égal au nombre de trous de celle-ci.

Par exemple, conjointement, le support présente des moyens de butée propres au calage longitudinal de la réglette de connexion et/ou du capot par rapport à lui.

Autrement dit, suivant l'invention, il peut, si désiré, être associé, individuellement, à chaque réglette de connexion, un capot particulier.

Il est ainsi avantageusement possible à l'installateur de composer à sa guise le bornier, et d'en changer ultérieurement à son gré la composition.

Il lui suffit, en effet, à chaque fois, de mettre en oeuvre la ou les réglettes de connexion nécessaires, et d'associer très précisément à chacune d'elles le capot approprié.

En outre, le repérage de la ou des polarités correspondantes peut avantageusement se faire de manière très simple si désiré.

Il suffit pour cela que, suivant un développement de l'invention, et tout en gardant une possibilité de repérage par numéro ou symbole si nécessaire, le capot associé à une réglette de connexion présente au moins localement un repère de couleur individuel lié à une polarité donnée.

Par exemple, ce capot peut, pour ce faire, être uniformément coloré sur toute sa surface extérieure, voire dans sa masse.

Les polarités étant ainsi clairement apparentes, leur repérage se trouve avantageusement facilité, tant lors du câblage initial que lors d'une intervention ultérieure sur ce câblage.

Enfin, la disposition suivant l'invention se prête avantageusement, sans difficulté, et par simple composition, à la réalisation de toutes les configurations de bornier les plus fréquemment en usage.

Les caractéristiques et avantages de l'invention ressortiront d'ailleurs de la description qui va suivre, à titre d'exemple, en référence aux dessins schématiques annexés sur lesquels :
la figure 1 est une vue en perspective, en partie éclatée, d'un bornier suivant l'invention ;
la figure 2 en est, à échelle supérieure, une vue en coupe transversale, suivant la ligne II-II de la figure 1 ;
la figure 3 en est une vue partielle en coupe longitudinale, suivant la ligne III-III de la figure 1 ;
la figure 4 est, à échelle différente, et suivant la flèche IV-XI de la figure 1, une vue partielle en élévation du support que comporte ce bornier, représenté isolément ;
la figure 5 est une vue partielle de dessus de ce support, suivant la flèche V de la figure 4 ;
la figure 6 en est une vue partielle en coupe longitudinale, suivant la ligne VI-VI de la figure 5 ;
les figures 7, 8, 9 et 10 en sont des vues en coupe transversale, suivant, chacune respectivement, les lignes VII-VII, VIII-VIII, IX-IX et X-X de la figure 5 ;
la figure 11 est, à l'échelle de la figure 4, et suivant la flèche IV-XI de la figure 1, une vue partielle en élévation d'un des capots que comporte le bornier suivant l'invention, représenté isolément ;
la figure 12 est une vue partielle de dessus de ce capot, suivant la flèche XII de la figure 11 ;
la figure 13 en est une vue partielle en coupe longitudinale, suivant la ligne XIII-XIII de la figure 12 ;
les figures 14 et 15 en sont des vues en coupe transversale, suivant, chacune respectivement, les lignes XIV-XIV et XV-XV de la figure 12 ;
la figure 16 est une vue en élévation d'une des réglettes de connexion susceptibles d'être mises en oeuvre dans le bornier suivant l'invention ;
la figure 17 est une vue en élévation analogue à celle de la figure 16, pour une autre réglette de connexion ;
la figure 18 est une vue en coupe transversale, qui, analogue à celle de la figure 14, se rapporte à un autre capot ;
la figure 19 est une vue partielle en coupe longitudinale, qui, analogue à celle de la figure 3, se rapporte à cet autre capot et à la réglette de connexion à laquelle il est associé.

Tel qu'illustré sur ces figures, le bornier 10 suivant l'invention comporte, globalement, de manière connue en soi, un support 11, au moins une réglette de connexion 12-1, 12-2 et au moins un capot 13-1, 13-2.

Le support 11, qui est réalisé en matière isolante, comporte, sous la forme générale d'une goulotte allongée à section transversale en U, deux parois latérales 14A, 14B, dont une, au moins, en l'espèce la paroi latérale 14A, présente, de place en place, des ouvertures 15, et une paroi de fond 16.

La réglette de connexion 12-1, 12-2, qui est réalisée en matière conductrice, et, par exemple, en laiton, court longitudinalement dans le support 11, entre les parois latérales 14A, 14B de celui-ci, au-dessus de sa paroi de fond 16, et, en correspondance avec les ouvertures 15 de ce support 11, elle présente, de place en place, des trous 18, qui la traversent de part en part, d'une de ses faces latérales 19 à l'autre, et dont chacun est recoupé, transversalement, du côté opposé à la paroi de fond 16 du support 11, par un perçage taraudé 20 avec lequel est en prise une vis de serrage 21.

Le capot 13-1, 13-2, qui, comme le support 11, est réalisé en matière isolante, et qui, suivant des dispositions décrites plus en détail ultérieurement, est rapporté sur le support 11, surplombe la réglette de connexion 12-1, 12-2, et, en correspondance avec les perçages taraudés 20 de celle-ci, il présente, de place en place, des ouvertures 22 donnant accès aux vis de serrage 21 en prise avec des perçages taraudés 20.

Suivant l'invention, le capot 13-1, 13-2 a une longueur inférieure à celle du support 11.

Par exemple, et tel que représenté, la réglette de connexion 12-1, 12-2 présentant un nombre N'1, N'2 de trous 18 inférieur au nombre N d'ouvertures 15 que présente le support 11, et ayant, donc, une longueur inférieure à celle de celui-ci, il est associé, individuellement, à cette réglette de connexion 12-1, 12-2, un capot 13-1, 13-2 qui présente un nombre N'1, N'2 d'ouvertures 22 égal au nombre N'1, N'2 de trous 18 de celle-ci, et, conjointement, et suivant des dispositions qui seront également décrites plus en détail ultérieurement, le support 11 présente des moyens de butée 24, 25A, 25B propres au calage longitudinal de la réglette de connexion 12-1, 12-2 et/ou du capot 13-1, 13-2 par rapport à lui.

Dans la forme de réalisation représentée, seule la paroi latérale 14A du support 11 comporte des ouvertures 15, et le nombre N de celles-ci est, à titre d'exemple, égal à trente quatre.

Ces ouvertures 15, qui sont alignées, ont toutes un contour circulaire.

En pratique, elles ont toutes un même diamètre, sauf celles présentes aux extrémités du support 11, qui ont un diamètre légèrement supérieur à celui des autres, et, pour celles qui ont un même diamètre, elles sont établies à un pas P régulier.

Conjointement, dans la forme de réalisation représentée, il est prévu, à titre d'exemple, dans le support 11, trois réglettes de connexion 12-1, 12-2, avec, associés chacun respectivement à ces trois réglettes de connexion 12-1, 12-2, trois capots 13-1, 13-2.

Il y a, tout d'abord, une réglette de connexion 12-1 ayant un nombre N'1 de trous 18 au moins égal à treize.

Il y a, ensuite, alignées avec la précédente, mais séparées de celle-ci et séparées l'une de l'autre, deux réglettes de connexion 12-2 ayant chacune un nombre N'2 de trous 18 inférieur à treize, et, donc, de longueur inférieure à celle de la réglettes de connexion 12-1.

Par exemple, et tel que représenté, le nombre N'1 de trous 18 de la réglette de connexion 12-1 est égal à treize, et le nombre N'2 de trous 18 des réglettes de connexion 12-2 est égal à huit.

Bien entendu, ces valeurs numériques ne sont données ici qu'à titre d'exemple, et elles ne doivent en rien être considérées comme limitatives de l'invention.

Les réglettes de connexion 12-1, 12-2 ont, globalement, dans leur ensemble, une constitution analogue : elles ont, en section transversale, un même contour rectangulaire, avec des arêtes légèrement abattues par un chanfrein, leurs trous 18 ont tous, en section transversale, un même contour circulaire, et leurs perçages taraudés 20 débouchent tous sur une même face, en l'espèce leur face supérieure 26.

Pour la réglette de connexion 12-1 ayant un nombre N'1 de trous 18 au moins égal à treize, le trou 18 présent à l'une au moins des extrémités a, cependant, un diamètre supérieur à celui des autres.

Par exemple, et tel que représenté, il en est ainsi pour l'une seulement des extrémités de cette réglette de connexion 12-1, en l'espèce son extrémité de gauche sur la figure 3.

Corollairement, pour les réglettes de connexion 12-2 ayant un nombre N'2 de trous 18 inférieur à treize, tous les trous 18 ont un même diamètre, égal à celui des trous 18 courants de la réglette de connexion 12-1.

Ces trous 18 sont établis à un pas P régulier, égal à celui des ouvertures 15 du support 11, et il en est de même pour les trous 18 courants de la réglette de connexion 12-1.

Dans la forme de réalisation représentée, le support 11 comporte, à ses extrémités, des parois transversales 28, à niveau avec ses parois latérales 14A, 14B, et les moyens de butée 24, 25A, 25B qu'il présente comportent, en saillie, sur chacune de ces parois transversales 28, une languette 24, dite ci-après languette longitudinale.

Cette languette longitudinale 24 s'étend sur une fraction de la hauteur des parois transversales 28 à compter de la paroi de fond 16, dans la zone médiane de celles-ci, et, par sa tranche, elle a un profil d'engagement 29 globalement oblique par rapport à la paroi de fond 16, ce profil d'engagement 29, qui est en pratique globalement arrondi, s'écartant des parois transversales 28 au fur et à mesure qu'il se rapproche de la paroi de fond 16.

Pour recevoir les réglettes de connexion 12-1, 12-2, la paroi de fond 16 du support 11 forme, longitudinalement, en creux, sur sa surface intérieure, dans la forme de réalisation représentée, une rigole 31 dont la largeur L1 est sensiblement égale à celle de ces réglettes de connexion 12-1, 12-2 tout en étant légèrement supérieure à celle-ci.

Cette rigole 31 présente, elle-même, en creux sur son fond, le long de chacun de ses flancs longitudinaux, une rainure 32, pour se satisfaire d'éventuelles bavures le long des arêtes des réglettes de connexion 12-1, 12-2.

Les moyens de butée 24, 25A, 25B que présente le support 11 comportent, en outre, dans la forme de réalisation représentée, des languettes 25A, 25B, dites ci-après languettes transversales, qui font saillie transversalement sur la surface intérieure de l'une au moins des parois latérales 14A, 14B, et qui, s'étendant jusqu'à la rigole 31, à ras avec les flancs longitudinaux de celle-ci, laissent transversalement libre entre elles une distance L1 égale à la largeur L1 de cette rigole 31.

Conjointement, les capots 13-1, 13-2 présentent, à l'une au moins de leurs extrémités, et, en pratique, à chacune de celles-ci, une paroi transversale 34 dont la largeur L2, inférieure à la distance L3 séparant intérieurement l'une de l'autre les deux parois latérales 14A, 14B du support 11, est supérieure à la distance L1 précédente laissée transversalement libre entre elles par les languettes transversales 25A, 25B.

Pour faciliter la mise en place des réglettes de connexion 12-1, 12-2, les languettes transversales 25A, 25B ont, par leur tranche, du côté du bord libre des parois latérales 14A, 14B du support 11, un profil d'engagement 36 globalement oblique par rapport à la paroi de fond 16 du support 11, ce profil d'engagement 36, qui est en pratique globalement arrondi, s'écartant des parois latérales 14A, 14B au fur et à mesure qu'il se rapproche de cette paroi de fond 16.

En pratique, pour chacune des ouvertures 15, il y a deux languettes transversales 25A, 25B, qui interviennent chacune respectivement de part et d'autre d'une telle ouverture 15.

Mais, dans la forme de réalisation représentée, les languettes transversales 25A, 25B sont réparties entre les deux parois latérales 14A, 14B du support 11.

En pratique, dans la partie médiane, au moins, du support 11, les languettes transversales 25A, 25B alternent d'une des parois latérales 14A, 14B à l'autre, les languettes transversales 25A faisant saillie sur la paroi latérale 14A et les languettes transversales 25B sur la paroi latérale 14B.

Dans la partie médiane, au moins, du support 11, les languettes transversales 25A comportent, échelonnés en hauteur, deux tronçons 37, 38 de largeurs différentes, à savoir, figure 8, un tronçon supérieur 37, qui est de moindre largeur, et qui forme le profil d'engagement 36, et un tronçon inférieur 38, qui est de plus grande largeur, avec, entre ces deux tronçons 37, 38 de largeurs différentes, un tronçon de raccordement 39 dont la largeur va progressivement de celle de l'un à celle de l'autre.

Bien entendu, la distance L1 est appréciée au pied des languettes transversales 25A, 25B, c'est-à-dire au niveau de leur raccordement avec la paroi de fond 16, et, donc, au niveau du tronçon inférieur 38 des languettes transversales 25A.

Dans la partie médiane, au moins, du support 11, les languettes transversales 25B présentes en saillie sur la paroi latérale 14B de celui-ci alternent elles-mêmes avec des ergots 41 propres à la retenue des réglettes de connexion 12-1, 12-2.

Ces ergots 41 sont ainsi établis chacun respectivement au droit des languettes transversales 25A présentes en saillie sur la paroi latérale 14A opposée.

Pour faciliter la mise en place des réglettes de connexion 12-1, 12-2, ils sont abattus par un chanfrein à leur extrémité libre.

En pratique, la paroi latérale 14B du support 11 présente une fente 42 au droit de chacun des ergots 41, pour faciliter le moulage de ceux-ci.

Cette fente 42 s'étend des ergots 41 jusqu'à la paroi de fond 16.

Dans la forme de réalisation représentée, la paroi latérale 14A du support 11 comporte, en saillie, sur sa surface extérieure, une nervure 44, qui court longitudinalement sur une partie au moins de sa longueur, et, en pratique, sur la totalité de celle-ci, à niveau avec la partie inférieure des ouvertures 15.

Au droit de chacune des ouvertures 15, cette nervure 44 présente un dégagement 45, en forme de goulotte, qui, légèrement en oblique par rapport à la paroi de fond 16, transversalement par rapport à celle-ci, se raccorde en continu avec la partie inférieure d'une telle ouverture 15.

Outre une fonction de raidissement, cette nervure 44 assure ainsi le guidage, vers les ouvertures 15, et, donc, vers les trous 18 des réglettes de connexion 12-1, 12-2, des conducteurs électriques à engager dans ces trous 18, et elle assure ensuite le soutien local de ces conducteurs électriques une fois ceux-ci dûment en prise avec les vis de serrage 21 associées.

Dans la forme de réalisation représentée, la paroi latérale 14B du support 11 comporte, elle aussi, en saillie, sur sa surface extérieure, une nervure 47, qui court longitudinalement sur une partie au moins de sa longueur, et, en pratique, sur la quasi totalité de celle-ci, à niveau avec la surface inférieure de la paroi de fond 16.

Cette nervure 47 a notamment une fonction de raidissement.

Corollairement, dans la forme de réalisation représentée, les parois latérales 14A, 14B du support 11 comportent chacune, au voisinage de leur bord libre, une rainure 48, qui court longitudinalement sur une partie au moins de leur longueur, et, en pratique, sur la totalité de celle-ci, et qui, suivant des modalités décrites plus en détail ultérieurement, est propre à l'encliquetage des capots 13-1, 13-2.

Dans la forme de réalisation représentée, cette rainure 48 a, transversalement, un profil dissymétrique, avec un flanc supérieur droit, parallèle à la paroi de fond 16, et un fond oblique, ce fond se rapprochant de la surface extérieure des parois latérales 14A, 14B au fur et à mesure qu'il s'éloigne du bord libre de celles-ci.

Dans la forme de réalisation représentée, le support 11 forme, sur la surface extérieure de sa paroi de fond 16, pour son engagement sur une quelconque barre de support 50 schématisée en traits interrompus sur la figure 2, des moyens d'emboîtement 51.

Ces moyens d'emboîtement 51 comportent, d'une part, d'un côté de la paroi de fond 16, une lamelle 52, qui court longitudinalement sur une partie au moins de la longueur de cette paroi de fond 16, et, en pratique, sur toute la longueur de celle-ci, et qui, comporte au moins localement au moins un retour en équerre 53 dirigé vers l'intérieur, et, d'autre part, du côté opposé de la paroi de fond 16, au moins une patte d'encliquetage 54, qui est élastiquement déformable, et qui, à son extrémité libre, forme un crochet dirigé vers l'intérieur.

En pratique, deux pattes d'encliquetage 54 sont prévues, aux extrémités, chacune respectivement, de la paroi de fond 16, et la nervure 47 s'arrête à distance d'elles.

Dans la forme de réalisation représentée, ces pattes d'encliquetage 54 sont ajourées en anse.

Conjointement, les lamelles 52 présentent, de place en place, plusieurs retours en équerre 53.

Les moyens d'emboîtement 51 ainsi constitués forment des moyens de fixation pour le support 11.

Bien entendu, d'autres moyens de fixation peuvent être envisagés.

Par exemple, et tel que représenté, ces moyens de fixation peuvent comporter, à chacune des extrémités du support 11, d'une part, une patte ajourée 55, qui fait saillie vers l'extérieur sur la paroi transversale 28 correspondante, et, d'autre part, flanquant latéralement une telle patte ajourée 55, parallèlement aux parois latérales 14A, 14B, deux pattes élastiquement déformables 56.

En variante, ou en complément, il peut être également prévu, de place en place, en saillie sur la paroi latérale 14B, des oreilles, non représentées.

Comme mentionné ci-dessus, il est associé, individuellement, dans la forme de réalisation représentée, à chacune des réglettes de connexion 12-1, 12-2, un capot 13-1, 13-2 spécifique.

Les divers capots 13-1, 13-2 ainsi mis en oeuvre ont, globalement, une constitution analogue, seul, pour l'essentiel, variant le nombre N'1, N'2 des ouvertures 22 qu'ils comportent.

Outre deux parois transversales 34, ils comportent, une paroi supérieure 58, qui, sensiblement plate, s'étend de l'une à l'autre des parois transversales 34 et comporte les ouvertures 22 suivant un pas P régulier égal à celui des ouvertures 15 du support 11, et deux parois latérales 59, qui, légèrement cintrées, s'étendent sur une partie de la hauteur seulement des parois transversales 34 à compter de la paroi supérieure 58.

Les parois transversales 34, qui, dans leur partie courante, ont la largeur L2 précisée ci-dessus, figure 14, présentent, à leur base, un prolongement 60, pour leur engagement dans la rigole 31 que forme la paroi de fond 16 du support 11.

Il est ainsi assuré, à leur niveau, en coopération avec cette paroi de fond 16, une certaine continuité d'isolation.

Les parois latérales 59 présentent, chacune, à chacune de leurs extrémités, une patte d'encliquetage 61, qui s'étend au-delà de leur bord libre, pour être en mesure de coopérer en engagement avec les rainures 48 prévues à cet effet sur les parois latérales 14A, 14B du support 11, comme représenté à la figure 2, et qui, pour cet engagement, présente, en saillie vers l'intérieur, le long de leur bord libre, un bourrelet 62.

Dans la forme de réalisation représentée, les capots 13-1, 13-2 présentent, sur l'une au moins de leurs parois latérales 59, au moins une zone de repérage 63 propre à recevoir, en pratique par encliquetage, au moins un repère non représenté.

En pratique, dans la forme de réalisation représentée, les capots 13-1, 13-2 présentent une zone de repérage 63 sur l'une et l'autre de leurs parois latérales 59, mais, pour minimiser l'affaiblissement qui pourrait en résulter, les zones de repérage 63 correspondantes sont décalées longitudinalement l'une par rapport à l'autre de l'une à l'autre de ces parois latérales 59.

En pratique, également, dans la forme de réalisation représentée, les zones de repérage 63 sont chacune prévues pour permettre l'implantation éventuelle côte à côte de deux repères, et elles comportent, à cet effet, d'une part, deux évidements 64, qui ajourent les parois latérales 59 au voisinage de leur raccordement avec la paroi supérieure 58, et, d'autre part, au droit de ces évidements 64, le long du bord libre des parois latérales 59, deux encoches 65.

Corollairement, et suivant des dispositions qui ne ressortent pas des figures, les capots 13-1, 13-2 peuvent présenter, au moins localement, un repère de couleur individuel.

Par exemple, ils peuvent être colorés uniformément sur toute leur surface extérieure, voire même dans la masse, suivant une couleur liée à la polarité de la réglette de connexion 12-1, 12-2 à laquelle ils sont associés.

Plus précisément, le capot 13-1 peut par exemple être d'une première couleur, l'un des capots 13-2 d'une deuxième couleur différente de la précédente, et le deuxième capot 13-2 d'une troisième couleur également distincte des deux autres.

Les couleurs utilisées sont indifférentes, mais, préférentiellement, elles correspondent aux couleurs liées traditionnellement aux diverses polarités telles que phase, neutre ou terre par exemple.

La réglette de connexion 12-1 dont le nombre N'1 de trous 18 est au moins égal à treize présentant à l'une de ses extrémités un trou de diamètre supérieur aux autres, elle doit impérativement être disposée à l'une des extrémités du support 11, où, en correspondance, il est prévu une ouverture 15 de diamètre supérieur aux autres.

Pour le repérage de position nécessaire, cette réglette de connexion 12-1 doit alors être longitudinalement en butée contre la languette longitudinale 24 correspondante du support 11.

De ce fait, la paroi transversale 34 correspondante de ce capot 13-1 comporte, en correspondance avec cette languette longitudinale 24, une encoche 66, qui affecte conjointement son prolongement 60, et par laquelle elle peut être engagée sur cette languette longitudinale 24.

Il n'en est pas nécessairement de même pour l'autre paroi transversale 34 de ce capot 13-1, et, pour servir de détrompeur, il est prévu, d'une part, sur le support 11, à l'une des extrémités de sa paroi latérale 14A, et à l'extrémité opposée de sa paroi latérale 14B, une encoche 67, et, d'autre part, sur le capot 13-1, en saillie sur le bord libre des parois latérales 59 du capot 13-1, à l'une des extrémités d'une de ces parois latérales 59 et à l'extrémité opposée de l'autre de celles-ci, pour l'emboîtement avec l'encoche 67, un ergot 68, figure 14.

Les réglettes de connexion 12-2 devant être implantées dans la zone médiane du support 11, il n'est pas nécessairement prévu d'encoche sur l'une ou l'autre des parois transversales 34 des capots 13-2 et c'est la raison pour laquelle celles-ci ont été représentées en traits continus dépourvues d'une telle encoche sur les figures 1, 18 et 19.

Mais, tel que schématisé en traits interrompus sur la figure 18, une encoche 66 peut cependant, pour d'autres raisons, y être prévue.

Pour la mise en place des réglettes de connexion 12-1, 12-2 et, par exemple, de la réglette de connexion 12-1, tel que schématisé en traits interrompus sur la figure 8, il peut par exemple être procédé comme suit.

Dans un premier temps, et tel que représenté sur la figure 8, cette réglette de connexion 12-1 n'est que partiellement engagée dans le support 11, entre les ergots 41 en saillie sur la paroi latérale 14B et les languettes transversales 25A en saillie sur la paroi latérale 14A, à la faveur du tronçon supérieur 37, de moindre largeur, dûment prévu à cet effet, de ces languettes transversales 25A.

Dans un deuxième temps, et tel que schématisé par une flèche F sur la figure 8, la réglette de connexion 12-1 est engagée plus avant, en force, dans le support 11, jusqu'à atteindre la paroi de fond 16 de celui-ci.

Cet engagement, qui conduit la réglette de connexion 12-1 à s'engager transversalement sous les ergots 41 et implique donc pour elle un mouvement transversal par rapport au support 11, se fait à la faveur d'une déformation élastique momentanée de ce support 11 et est facilité par l'obliquité que présente le tronçon de raccordement 39 des languettes transversales 25A.

Par coulissement longitudinal dans le support 11, la réglette de connexion 12-1 est ensuite amenée en butée contre la languette longitudinale 24 correspondante de celui-ci, comme mentionné ci-dessus.

Il suffit, ensuite, de mettre en place, par encliquetage, le capot 13-1 qui lui est associé.

Lors de cette mise en place, la paroi transversale 34 de ce capot 13-1 la plus proche de la paroi transversale 28 concernée du support 11 s'insère entre cette paroi transversale 28 et la languette transversale 25B la plus proche.

Le capot 13-1 se trouve ainsi calé longitudinalement sur le support 11, et, par son intermédiaire, il en est de même de la réglette de connexion 12-1, cette réglette de connexion 12-1 se trouvant enserrée entre les parois transversales 34 de ce capot 13-1.

La mise en place des réglettes de connexion 12-2 se fait de manière semblable.

Mais, comme représenté sur la figure 19, le capot 13-2 associé individuellement à une telle réglette de connexion 12-2 vient enserrer, de l'extérieur, par ses parois transversales 34, deux languettes transversales 25B, ou 25A, ou 25A, 25B, ce qui assure le calage longitudinal de l'ensemble sur le support 11.

Bien entendu, suivant la nature et/ou le nombre des réglettes de connexion 12-1, 12-2 etc. mises en place dans le support 11, le bornier 10 suivant l'invention peut présenter globalement une configuration différente de celle, à une réglette de connexion 12-1 et deux réglettes de connexion 12-2, plus particulièrement décrite et représentée.

En pratique, pour correspondre aux configurations les plus usuelles, il est prévu des réglettes de connexion, non représentées, ayant des nombres N' de trous 18 différents de ceux précédemment précisés, avec, pour chacune de ces réglettes de connexion, un capot individuel présentant un même nombre d'ouvertures.

D'une manière plus générale, la présente invention n'est évidemment pas limitée à la forme de réalisation décrite et représentée, mais englobe toute variante d'exécution.

## Revendications

1. Bornier du genre comportant un support (11), qui, réalisé en matière isolante, comporte, sous la forme générale d'une goulotte allongée à section transversale en U, deux parois latérales (14A, 14B) et une paroi de fond (16), et dont une au moins des parois latérales (14A, 14B) présente, de place en place, des ouvertures (15), au moins une réglette de connexion (12-1, 12-2), qui, réalisée en matière conductrice, court longitudinalement dans le support (11), au-dessus de sa paroi de fond (16), et qui, en correspondance avec des ouvertures (15) de celui-ci, présente, de place en place, des trous (18) dont chacun est recoupé transversalement par un perçage taraudé (20) avec lequel est en prise une vis de serrage (21), et un capot (13-1, 13-2), qui, réalisé en matière isolante et rapporté sur le support (11), surplombe la réglette de connexion (13-1, 13-2), et qui, en correspondance avec les perçages taraudés (20) de celle-ci, présente, de place en place, des ouvertures (22), **caractérisé en ce que** la longueur du capot (13-1, 13-2) est inférieure à celle du support (11) et **en ce que**, la réglette de connexion (12-1, 12-2) présentant un nombre (N'1, N'2) de trous (18) inférieur au nombre (N) d'ouvertures (15) que présente le support (11), il est associé, individuellement, à cette réglette de connexion (12-1, 12-2), un capot (13-1, 13-2) qui présente un nombre (N'1, N'2) d'ouvertures (22) égal au nombre (N'1, N'2) de trous (18) de celle-ci.

2. Bornier suivant la revendication 1, **caractérisé en ce que**, conjointement, le support (11) présente des moyens de butée (24, 25A, 25B) propres au calage longitudinal de la réglette de connexion (12-1, 12-2) et/ou du capot (13-1, 13-2) par rapport à lui.

3. Bornier suivant la revendication 2, **caractérisé en ce que** les moyens de butée (24, 25A, 25B) que présente le support (11) comportent des languettes (25A, 25B), dites languettes transversales, qui font saillie transversalement sur la surface intérieure de l'une au moins de ses parois latérales (14A, 14B), et, conjointement, le capot (13-1, 13-2) présente, à l'une au moins de ses extrémités, une paroi transversale (34), dont la largeur (L2), inférieure à la distance (L3) séparant intérieurement l'une de l'autre les deux parois latérales (14A, 14B) du support (11), est supérieure à la distance (L1) laissée transversalement libre entre elles par les languettes transversales (25A, 25B).

4. Bornier suivant la revendication 3, **caractérisé en ce que**, la paroi de fond (16) du support (11) formant, longitudinalement, en creux sur sa surface intérieure, pour recevoir la réglette de connexion (12-1, 12-2), une rigole (31), les languettes transversales (25A, 25B) s'étendent jusqu'à cette rigole (31).

5. Bornier suivant l'une quelconque des revendications 3, 4, **caractérisé en ce que**, du côté du bord libre des parois latérales (14A, 14B) du support (11), les languettes transversales (25A, 25B) ont, par leur tranche, un profil d'engagement (36) globalement oblique par rapport à la paroi de fond (16) de ce support (11), ce profil d'engagement (36) s'écartant desdites parois latérales (14A, 14B) au fur et à mesure qu'il se rapproche de ladite paroi de fond (16).

6. Bornier suivant l'une quelconque des revendications 3 à 5, **caractérisé en ce que**, pour chacune des ouvertures (15) du support (11), il y a deux languettes transversales (25A, 25B) qui interviennent chacune respectivement de part et d'autre d'une telle ouverture (15).

7. Bornier suivant l'une quelconque des revendications 3 à 6, **caractérisé en ce que** les languettes transversales (25A, 25B) sont réparties entre les deux parois latérales (14A, 14B) du support (11).

8. Bornier suivant la revendication 7, **caractérisé en ce que**, dans la partie médiane, au moins, du support (11), les languettes transversales (25A, 25B) alternent d'une des parois latérales (14A, 14B) à l'autre de celles-ci.

9. Bornier suivant la revendication 8, **caractérisé en ce que**, dans la partie médiane, au moins, du support (11), les languettes transversales (25B) présentes en saillie sur la paroi latérale (14B) de celui-ci alternent elles-mêmes avec des ergots (41) propres à la retenue de la réglette de connexion (12-1-12-2).

10. Bornier suivant l'une quelconque des revendications 7 à 9, **caractérisé en ce que**, dans la partie médiane, au moins, du support (11), les languettes transversales (25A) présentes en saillie sur la paroi latérale (14A) de celui-ci comportent, échelonnés en hauteur, deux tronçons (37, 38) de largeurs différentes, à savoir, un tronçon supérieur (37) de moindre largeur et un tronçon inférieur (38) de plus grande largeur, avec, entre ces deux tronçons (37, 38) de largeurs différentes, un tronçon de raccordement (39) dont la largeur va progressivement de celle de l'un à celle de l'autre.

11. Bornier suivant l'une quelconque des revendications 2 à 10, **caractérisé en ce que** le support (11) comporte, à ses extrémités, des parois transversales (28), et les moyens de butée (24, 25A, 25B) qu'il présente comportent une languette (24) en saillie sur chacune de ces parois transversales (28), dite languette longitudinale.

12. Bornier suivant la revendication 11, **caractérisé en ce que** la languette longitudinale (24) a, par sa tranche, un profil d'engagement (29) globalement oblique par rapport à la paroi de fond (16) du support (11), ce profil d'engagement (29) s'écartant desdites parois transversales (28) au fur et à mesure qu'il se rapproche de ladite paroi de fond (16).

13. Bornier suivant l'une quelconque des revendications 11, 12, **caractérisé en ce que**, le capot (13-1) présentant à ses extrémités des parois transversales (34), l'une au moins de ces parois transversales (34) comporte, en correspondance avec la languette longitudinale (24), une encoche (66) par laquelle elle peut être engagée sur celle-ci.

14. Bornier suivant l'une quelconque des revendications 1 à 13, **caractérisé en ce que** les ouvertures (15) présentes aux extrémités du support (11) ont un diamètre supérieur à celui des autres.

15. Bornier suivant l'une quelconque des revendications 1 à 14, **caractérisé en ce que**, pour son engagement sur une barre de support (50), le support (11) forme, sur la surface extérieure de sa paroi de fond (16), des moyens d'emboîtement (51).

16. Bornier suivant la revendication 15, **caractérisé en ce que** les moyens d'emboîtement (51) comportent, d'un côté de la paroi de fond (16) du support (11), une lamelle (52), qui court longitudinalement sur une partie au moins de la longueur de cette paroi de fond (16), et qui comporte au moins localement au moins un retour en équerre (53) dirigé vers l'intérieur, et, du côté opposé, au moins une patte d'encliquetage (54), qui est élastiquement déformable, et qui forme un crochet dirigé vers l'intérieur.

17. Bornier suivant l'une quelconque des revendications 1 à 16, **caractérisé en ce que** la paroi latérale (14A) du support (11) présentant des ouvertures (15) comporte, en saillie, sur sa surface extérieure, une nervure (44), qui court longitudinalement sur une partie au moins de sa longueur, à niveau avec la partie inférieure de ces ouvertures (15).

18. Bornier suivant l'une quelconque des revendications 1 à 17, **caractérisé en ce que** la paroi latérale (14B) du support (11) opposée à celle (14A) présentant des ouvertures (15) comporte, en saillie sur sa surface extérieure, une nervure (47), qui court longitudinalement sur une partie au moins de sa longueur, et qui est à niveau avec la surface inférieure de la paroi de fond (16) du support (11).

19. Bornier suivant l'une quelconque des revendications 1 à 18, **caractérisé en ce que** les parois latérales (14A, 14B) du support (11) comportent, chacune, au voisinage de leur bord libre, une rainure (48), qui court longitudinalement sur une partie au moins de leur longueur, et qui est propre à l'encliquetage d'un capot (13-1, 13-2).

20. Bornier suivant l'une quelconque des revendications 1 à 19, **caractérisé en ce que** le capot (13-1, 13-2) présente, sur l'une au moins de ses parois latérales (59), au moins une zone de repérage (63) propre à recevoir au moins un repère.

21. Bornier suivant la revendication 20, **caractérisé en ce que** le capot (13-1, 13-2) présente une zone de repérage (63) sur l'une et l'autre de ses parois latérales (59), et les zones de repérage (63) correspondantes sont décalées longitudinalement l'une par rapport à l'autre de l'une à l'autre de ces parois latérales (59).

22. Bornier suivant l'une quelconque des revendications 1 à 21, **caractérisé en ce que** le capot (13-1, 13-2) présente au moins localement un repère de couleur individuel.

23. Bornier suivant la revendication 22, **caractérisé en ce que** le capot (13-1, 13-2) est uniformément coloré sur toute sa surface extérieure.

24. Bornier suivant l'une quelconque des revendications 1 à 23, **caractérisé en ce que**, pour une réglette de connexion (13-1) ayant un nombre (N'1) de trous (18) au moins égal à treize, le trou (18) présent à l'une au moins de ses extrémités a un diamètre supérieur à celui des autres.

25. Bornier suivant l'une quelconque des revendications 1 à 24, **caractérisé en ce que**, pour une réglette de connexion (12-2) ayant un nombre (N'2) de trous (18) inférieur à treize, tous les trous (18) ont un même diamètre.

## Patentansprüche

1. Klemmenleiste, umfassend einen Träger (11) aus isolierendem Werkstoff, der in der allgemeinen Form einer langgestreckten Rinne mit U-förmigem Querschnitt zwei Seitenwände (14A,14B) und eine Bodenwand (16) aufweist, von denen mindestens eine der Seitenwände (14A, 14B) in Abständen Öffnungen (15) aufweist, mindestens eine Anschlussleiste (12-1,12-2) aus leitendem Werkstoff, die in Längsrichtung in dem Träger (11) über dessen Bodenwand (16) verläuft und die in Entsprechung mit Öffnungen (15) des Trägers in Abständen Löcher (18) aufweist, deren jedes in Querrichtung von einer Gewindebohrung (20) geschnitten wird, mit der eine Klemmschraube (21) in Eingriff steht, und eine auf dem Träger (11) angebrachte Kappe (13-1,13-2) aus isolierendem Werkstoff, die die Anschlussleiste (13-1,13-2) übergreift und die in Entsprechung mit deren Gewindebohrungen (20) in Abständen Öffnungen (22) aufweist, **dadurch gekennzeichnet, dass** die Länge der Kappe (13-1,13-2) kleiner als die des Trägers (11) ist und dass die Anschlussleiste (12-1,12-2) eine Anzahl (N'1,N'2) von Löchern (18) aufweist, die kleiner als die Anzahl (N) von Öffnungen (15) ist, die der Träger (11) aufweist, und dieser Anschlussleiste (12-1,12-2) einzeln eine Kappe (13-1,13-2) zugeordnet ist, die eine Anzahl (N'1,N'2) von Öffnungen (22) aufweist, die gleich der Anzahl (N'1,N'2) von Löchern (18) dieser Anschlussleiste ist.

2. Klemmenleiste nach Anspruch 1, **dadurch gekennzeichnet, dass** der Träger (11) gleichzeitig Anschlagsmittel (24,25A,25B) aufweist, die für die Längsblockierung der Anschlussleiste (12-1,12-2) und/oder die Kappe (13-1,13-2) bezüglich diesem geeignet sind.

3. Klemmenleiste nach Anspruch 2, **dadurch gekennzeichnet, dass** die Anschlagsmittel (24,25A,25B), die der Träger (11) aufweist, Zungen (25A,25B), Querzungen genannt, umfasst, die in Querrichtung auf der Innenseite mindestens einer seiner Seitenwände (14A,14B) vorsteht, und die Kappe (13-1,13-2) gleichzeitig an mindestens einem ihrer Enden eine Querwand (34) aufweist, deren Breite (L2), die kleiner als der Innenabstand (L3) der beiden Seitenwände (14A,14B) ist, größer als der Abstand (L1) ist, der in Querrichtung zwischen diesen durch die Querzungen (25A,25B) freigelassen wird.

4. Klemmenleiste nach Anspruch 3, **dadurch gekennzeichnet, dass** die Bodenwand (16) des Trägers (11) in Längsrichtung auf ihrer Innenfläche vertieft zur Aufnahme der Anschlussleiste (12-1,12-2) eine Rinne (31) aufweist und dass die Querzungen (25A,25B) sich bis zu dieser Rinne (31) erstrekken.

5. Klemmenleiste nach einem der Ansprüche 3,4, **dadurch gekennzeichnet, dass** die Querzungen (25A, 25B) auf der Seite des freien Randes der Seitenwände (14A, 14B) des Trägers (11) mit ihrer Schmalseite ein Einführungsprofil (36) aufweisen, das bezüglich der Bodenwand (16) des Trägers (11) insgesamt schräg ist und das sich mit Annäherung an die Bodenwand (16) von diesen Seitenwänden (14A,14B) entfernt.

6. Klemmenleiste nach einem der Ansprüche 3 bis 5, **dadurch gekennzeichnet, dass** für jede der Öffnungen (15) des Trägers (11) zwei Querzungen (25A,25B) vorgesehen sind, die jeweils zu beiden Seiten einer solchen Öffnung (15) angeordnet sind.

7. Klemmenleiste nach einem der Ansprüche 3 bis 6, **dadurch gekennzeichnet, dass** die Querzungen (25A, 25B) auf die beiden Seitenwänden (14A,14B) des Trägers (11) verteilt sind.

8. Klemmenleiste nach Anspruch 7, **dadurch gekennzeichnet, dass** sich die Querzungen (25A,25B) mindestens im mittleren Teil des Trägers (11) von einer der Seitenwände (14A,14B) zur anderen abwechseln.

9. Klemmenleiste nach Anspruch 8, **dadurch gekennzeichnet, dass** die auf der Seitenwand (14B) des Trägers (11) vorstehenden Querzungen (25B) mindestens in dessen mittleren Teil ihrerseits mit Vorsprüngen (41) abwechseln, die für die Zurückhaltung der Anschlussleiste (12-1-12-2) geeignet sind.

10. Klemmenleiste nach einem der Ansprüche 7 bis 9, **dadurch gekennzeichnet, dass** die auf der Seitenwand (14A) des Trägers (11) vorstehenden Querzungen (25A) mindestens in dessen mittleren Teil in der Höhe gestaffelt zwei Abschnitte (37,38) mit verschiedenen Breiten aufweisen, und zwar einen oberen Abschnitt (37) von geringerer Breite und einen unteren Abschnitt (38) von größerer Breite, wobei zwischen diesen Abschnitten (37,38) mit verschiedenen Breiten ein Verbindungsabschnitt (39) vorgesehen ist, dessen Breite allmählich von der des einen zu der des anderen geht.

11. Klemmenleiste nach einem der Ansprüche 2 bis 10, **dadurch gekennzeichnet, dass** der Träger (11) an seinen Enden Querwände (28) aufweist und die Anschlagsmittel (24,25A,25B), die er aufweist, eine auf jeder dieser Querwände (28) vorstehende Zunge (24), Längszunge genannt, aufweist.

12. Klemmenleiste nach Anspruch 11, **dadurch gekennzeichnet, dass** die Längszunge (24) mit ihrer Schmalseite ein Einführungsprofil (29) aufweist, das bezüglich der Bodenwand (16) des Trägers (11) insgesamt schräg ist und das sich von den Querwänden (28) mit Annäherung an die Bodenwand (16) entfernt.

13. Klemmenleiste nach einem der Ansprüche 11, 12, **dadurch gekennzeichnet, dass** die Kappe (13-1) an ihren Enden Querwände (34) aufweist und mindestens eine von diesen Querwänden (34) in Entsprechung mit der Längszunge (24) einen Einschnitt (66) aufweist, durch den sie mit diesem in Eingriff kommen kann.

14. Klemmenleiste nach einem der Ansprüche 1 bis 13, **dadurch gekennzeichnet, dass** die an den Enden des Trägers (11) vorgesehenen Öffnungen (15) einen größeren Durchmesser als die anderen haben.

15. Klemmenleiste nach einem der Ansprüche 1 bis 14, **dadurch gekennzeichnet, dass** der Träger (11) für sein Aufstecken auf eine Tragschiene (50) auf der Außenfläche seiner Bodenwand (16) Einsteckmittel (51) bildet.

16. Klemmenleiste nach Anspruch 15, **dadurch gekennzeichnet, dass** die Einsteckmittel (51) auf einer Seite der Bodenwand (16) des Trägers (11) eine Lamelle (52), die in Längsrichtung über mindestens einen Teil der Länge dieser Bodenwand (16) läuft und die mindestens örtlich mindestens eine nach innen gerichtete rechtwinklige Abwinklung (53) aufweist, und auf der entgegengesetzten Seite mindestens einen elastisch verformbaren Einklinklappen (54) aufweist, der einen nach innen gerichteten Haken bildet.

17. Klemmenleiste nach einem der Ansprüche 1 bis 16, **dadurch gekennzeichnet, dass** die Öffnungen (15) aufweisende Seitenwand (14A) des Trägers (11) auf ihrer Außenfläche vorstehend eine Rippe (44) aufweist, die in Längsrichtung über mindestens einen Teil ihrer Länge in Höhe des unteren Teils dieser Öffnungen (15) verläuft.

18. Klemmenleiste nach einem der Ansprüche 1 bis 17, **dadurch gekennzeichnet, dass** die Seitenwand (14B) des Trägers (11), die der Öffnungen (15) aufweisenden Seitenwand (14A) entgegengesetzt ist, auf ihrer Außenfläche vorstehend eine Rippe (47) aufweist, die in Längsrichtung über mindestens einen Teil ihrer Länge verläuft und die sich auf Höhe der Bodenwand (16) des Trägers (11) befindet.

19. Klemmenleiste nach einem der Ansprüche 1 bis 18, **dadurch gekennzeichnet, dass** die Seitenwände (14A,14B) des Trägers (11) jeweils in Nähe ihres freien Randes eine Nut (48) aufweisen, die in Längsrichtung über mindestens einen Teil ihrer Länge verläuft und für das Anklinken einer Kappe (13-1,13-2) geeignet ist.

20. Klemmenleiste nach einem der Ansprüche 1 bis 19, **dadurch gekennzeichnet, dass** die Kappe (13-1,13-2) auf mindestens einer ihrer Seitenwände (59) mindestens eine Kennzeichnungszone (63) aufweist, die für die Aufnahme mindestens einer Kennzeichnung geeignet ist.

21. Klemmenleiste nach Anspruch 20, **dadurch gekennzeichnet, dass** die Kappe (13-1,13-2) auf der einen und auf der anderen ihrer Seitenwände (59) eine Kennzeichnungszone (63) aufweist und die entsprechenden Kennzeichnungszonen (63) in Längsrichtung von einer dieser Seitenwände (59) zur anderen gegeneinander versetzt sind.

22. Klemmenleiste nach einem der Ansprüche 1 bis 21, **dadurch gekennzeichnet, dass** die Kappe (13-1,13-2) mindestens örtlich ein individuelle Farbkennzeichnung aufweist.

23. Klemmenleiste nach Anspruch 22, **dadurch gekennzeichnet, dass** die Kappe (13-1,13-2) auf ihrer ganzen Außenfläche gleichmäßig gefärbt ist.

24. Klemmenleiste nach einem der Ansprüche 1 bis 23, **dadurch gekennzeichnet, dass** bei einer Anschlussleiste (13-1), die eine Anzahl (N'1) von Löchern (18) von mindestens gleich dreizehn besitzt, das an mindestens einem ihrer Enden vorgesehene Loch (18) einen größeren Durchmesser als die anderen besitzt.

25. Klemmenleiste nach einem der Ansprüche 1 bis 24, **dadurch gekennzeichnet, dass** bei einer Anschlussleiste (12-2) mit einer Anzahl (N'2) von Löchern (18) von weniger als dreizehn alle Löcher (18) denselben Durchmesser haben.

## Claims

1. A terminal block of the kind comprising a support (11) which, made of insulating material, comprises in the general form of an elongate channel of U-shaped cross-section two side walls (14A, 14B) and a bottom wall (16) and of which one at least of the side walls (14A, 14B) has at spaced locations openings (15), at least one connecting bar (12-1, 12-2) which, made of conducting material, extends longitudinally in the support (11) above its bottom wall (16) and which, at positions corresponding to the openings (15) thereof, has at spaced locations holes (18), each of which is transversely cut by a screwthreaded bore (20) with which a clamping screw (21) is engaged, and a cap (13-1-, 13-2) which, made of insulating material and fitted to the support (11), extends over the connecting bar (12-1, 12-2) and which, at positions corresponding to the screwthreaded bores (20) thereof, has at spaced locations openings (22), **characterised in that** the length of the cap (13-1-, 13-2) is less than that of the support (11) and that, the connecting bar (12-1, 12-2) having a number (N'1, N'2) of holes (18) which is smaller than the number (N) of openings (15) that the support (11) has, individually associated with each connecting bar (12-1, 12-2) is a cap (13-1-, 13-2) which has a number (N'1, N'2) of openings (22) that is equal to the number (N'1, N'2) of holes (18) therein.

2. A terminal block according to claim 1 **characterised in that** jointly the support (11) has abutment means (24, 25A, 25B) for longitudinally fixing the connecting bar (12-1, 12-2) and/or the cap (13-1-, 13-2) with respect to it.

3. A terminal block according to claim 2 **characterised in that** the abutment means (24, 25A, 25B) that the support (11) has comprise tongue portions (25A, 25B), referred to as transverse tongue portions, which project transversely on the internal surface of one at least of its side walls (14A, 14B) and jointly the cap (13-1-, 13-2), at one at least of its ends, has a transverse wall (34) whose width (L2) which is smaller than the distance (L3) internally separating the two side walls (14A, 14B) of the support (11) from each other is greater than the distance (L1) which is left transversely free between them by the transverse tongue portions (25A, 25B).

4. A terminal block according to claim 3 **characterised in that**, the bottom wall (16) of the support (11) longitudinally forming a channel (31) in recessed relationship in its internal surface to receive the connecting bar (12-1, 12-2), the transverse tongue portions (25A, 25B) extend to said channel (31).

5. A terminal block according to either one of claims 3 and 4 **characterised in that**, on the side of the free edge of the side walls (14A, 14B) of the support (11), the transverse tongue portions (25A, 25B) have by way of their edge an engagement profile (36) which is generally oblique with respect to the bottom wall (16) of said support (11), said engagement profile (36) moving away from said side walls (14A, 14B) in proportion to its approaching said bottom wall (16).

6. A terminal block according to any one of claims 3 to 5 **characterised in that**, for each of the openings (15) of the support (11), there are two transverse tongue portions (25A, 25B) which are operatively disposed each on respective sides of such an opening (15).

7. A terminal block according to any one of claims 1 to 6 **characterised in that** the transverse tongue portions (25A, 25B) are distributed between the two side walls (14A, 14B) of the support (11).

8. A terminal block according to claim 7 **characterised in that**, in the central part, at least, of the support (11), the transverse tongue portions (25A, 25B) alternate from one of the side walls (14A, 14B) to the other thereof.

9. A terminal block according to claim 8 **characterised in that**, in the central part, at least, of the support (11), the transverse tongue portions (25B) which are provided in projecting relationship on the side wall (14B) thereof themselves alternate with lugs (41) for retaining the connecting bar (12-1, 12-2).

10. A terminal block according to any one of claims 7 to 9 **characterised in that**, in the central part, at least, of the support (11), the transverse tongue portions (25A) which are provided in projecting relationship on the side wall (14A) thereof comprise, in stepped relationship in respect of height, two portions (37, 38) of different widths, namely an upper portion (37) of smaller width and a lower portion (38) of larger width, with between said two portions (37, 38) of different widths, a connecting portion (39), the width of which goes progressively from the width of one to the width of the other.

11. A terminal block according to any one of claims 2 to 10 **characterised in that** at its ends the support (11) comprises transverse walls (28) and the abutment means (24, 25A, 25B) that it has comprise a tongue portion (24) in projecting relationship on each of said transverse walls (28), referred to as a longitudinal tongue portion.

12. A terminal block according to claim 11 **characterised in that** the longitudinal tongue portion (24) has by way of its edge an engagement profile (29) which is generally oblique with respect to the bottom wall (16) of the support (11), said engagement profile (29) moving away from said transverse walls (28) in proportion to its approaching said bottom wall (16).

13. A terminal block according to either one of claims 11 and 12 **characterised in that**, the cap (13-1) having transverse walls (34) at its ends, one at least of said transverse walls (34) comprises at a position corresponding to the longitudinal tongue portion (24) a notch (66) by way of which it can be engaged thereon.

14. A terminal block according to any one of claims 1 to 13 **characterised in that** the openings (15) at the ends of the support (11) are of a diameter which is greater than that of the others.

15. A terminal block according to any one of claims 1 to 14 **characterised in that** for engagement thereof on a support bar (50) the support (11) forms interengagement means (51) on the external surface of the bottom wall (16) of the support.

16. A terminal block according to claim 15 **characterised in that** the interengagement means (51) comprise on one side of the bottom wall (16) of the support (11) a strip (52) which extends longitudinally over a part at least of the length of said bottom wall (16) and which at least locally comprises at least one inwardly directed right-angled flange portion (53) and on the opposite side, at least one latching leg (54) which is elastically deformable and which forms an inwardly directed hook.

17. A terminal block according to any one of claims 1 to 16 **characterised in that** the side wall (14A) of the support (11) having openings (15) comprises in projecting relationship on its external surface a rib (44) which extends longitudinally over a part at least of its length, level with the lower part of said openings (15).

18. A terminal block according to any one of claims 1 to 17 **characterised in that** the side wall (14B) of the support (11) opposite to that (14A) having openings (15) comprises in projecting relationship on its external surface a rib (47) which extends longitudinally over a part at least of its length and which is level with the lower surface of the bottom wall (16) of the support (11).

19. A terminal block according to any one of claims 1 to 18 **characterised in that** the side walls (14A, 14B) of the support (11) each comprise in the proximity of their free edge a groove (48) which extends longitudinally over a part at least of their length and which is suitable for latching engagement of a cap (13-1, 13-2).

20. A terminal block according to any one of claims 1 to 19 **characterised in that** on one at least of its side walls (59) the cap (13-1, 13-2) has at least one marking zone (63) for receiving at least one marking.

21. A terminal block according to claim 20 **characterised in that** the cap (13-1, 13-2) has a marking zone (63) on both of its side walls (59) and the corresponding marking zones (63) are longitudinally displaced with respect to each other from one of said side walls (59) to the other.

22. A terminal block according to any one of claims 1 to 21 **characterised in that** the cap (13-1, 13-2) at least locally has an individual colour marking.

23. A terminal block according to claim 22 **characterised in that** the cap (13-1, 13-2) is uniformly coloured over the whole of its external surface.

24. A terminal block according to any one of claims 1 to 23 **characterised in that**, for a connecting bar (12-1) having a number (N'1) of holes (18) that is at least equal to thirteen, the hole (18) at one at least of its ends is of a diameter greater than that of the others.

25. A terminal block according to any one of claims 1 to 24 **characterised in that**, for a connecting bar (12-2) having a number (N'2) of holes (18) that is less than thirteen, all the holes (18) are of the same diameter.
